# EUROPÄISCHE PATENTSCHRIFT

(11) **EP 1 644 148 B1**
(45) Veröffentlichungstag und Bekanntmachung des Hinweises auf die Patenterteilung: **16.12.2009**
(21) Anmeldenummer: 04740698.8
(22) Anmeldetag: 06.07.2004
(51) Int. Cl.: B21J 15/28, B21J 15/02

(54) **VERFAHREN ZUM VERBINDEN VON BAUTEILEN MITTELS NIETEN**
METHOD FOR CONNECTING COMPONENTS BY RIVETING
PROCEDE POUR ASSEMBLER DES COMPOSANTS PAR RIVETAGE

(30) Priorität: 16.07.2003 DE 10332474
(43) Veröffentlichungstag der Anmeldung: 12.04.2006
(73) Patentinhaber: BALTEC MASCHINENBAU AG, CH-8330 Pfäffikon-Zürich (CH)
(72) Erfinder: ZEMP, Thomas, CH-8330 Pfäffikon-Zürich (CH)
(74) Vertreter: Weiss, Peter
(86) Internationale Anmeldenummer: PCT/EP2004/007373
(87) Internationale Veröffentlichungsnummer: WO 2005/007319

(56) Entgegenhaltungen:
- EP-A- 0 820 823
- DE-A- 19 846 463
- US-A- 5 216 819
- US-A- 6 011 482

## Beschreibung

Die Erfindung betrifft ein Verfahren zum Verbinden von Bauteilen, bei welchem wenigstens eine Niete zumindest ein Bauteil durchgreift und mittels einer Umformmaschine ein Schliesskopf der Niete oder einem beliebigen Formteil angeformt wird.

Bei herkömmlichen Verfahren siche z.B. US-A-6.011.482 oder US-A-5.216.819 oder EP-A-0.820.823 wird zur Stellung einer Bauteilpaarung bzw. einer Bauteilnietverbindung die Niete durch das Bauteil gesteckt und ein Nietüberstand bestimmt. Liegt ein gemessener bzw. bestimmter Nietüberstand ausserhalb eines minimalen oder maximalen Bereiches bzw. Nietüberstandsbereiches, so wird kein konstantes Nietergebnis gewährleistet und die Maschine hält an oder die Nietverbindung wird als Ausschluss deklariert. Nachteilig ist hierbei, dass sehr enge Toleranzbereiche eingehalten werden müssen. Daher ist es erforderlich, Nieten zu verwenden, die exakt im Toleranzbereich liegen. Zusätzlich muss die Lochleibung bzw. das Bauteil ebenfalls in sehr engen Toleranzbereichen fertiggestellt bzw. gefertigt werden, so dass im Nietprozess eine optimale Nietung gewährleistet wird.

Dabei werden diese Toleranzbereiche häufig über- oder unterschritten, was zur Folge hat, dass der Nietprozess angehalten werden muss oder eine hohe Anzahl an Ausschuss im Fertigungsprozess entsteht, was unerwünscht ist.

Da Nietverbindungen in hohen Stückzahlen immer häufiger zum Verbinden von Bauteilen eingesetzt werden, werden häufig Nieten verwendet, die in Drehautomaten zu recht hohen Kosten gefertigt werden.

Es ist jedoch auch denkbar, dass Nieten verwendet werden können, die beispielsweise kaltgeschlagen hergestellt werden und daher wesentlich kostengünstiger herzustellen sind, die allerdings einen grösseren Toleranzbereich durch einen günstigeren Fertigungsprozess aufweisen. Im bisher herkömmlichen Fertigungsprozess können derartige günstigere Nieten nicht verwendet werden, um im Fertigungsprozess permanent eine exakte Nietverbindung herzustellen bzw. zu gewährleisten. Beispielsweise können die kaltgeschlagenen Nieten einen Toleranzbereich von etwa 1 mm haben. Die Überstandtoleranz des Nietüberstandes liegt jedoch bei diesem o. g. Beispiel im Toleranzbereich von etwa 0,3 mm. Daher sind beim Niet- bzw. Umformprozess, da ein konstanter Umformweg oder eine konstante Umformzeit vorgewählt ist, diese nicht verwendbar, um eine geforderte und spezifizierte Nietverbindung zu erhalten.

Die DE 193 46 463 A1, auf der der Oberbegriff des Anspruchs 1 basiert, offenbart ein Verfahren zum Steuern einer Vorrichtung zum Verformen eines Werkstückes mittels eines druckbeaufschlagbaren Werkzeuges, bei welchem ein Nietüberstand ermittelt wird, und der Nietprozess, insbesondere dessen Prozessparameter anhand von hinterlegten Vergleichskurven zur Herstellung einer Charge anpassbar sind.

Der vorliegenden Erfindung liegt die Aufgabe zugrunde, ein Verfahren der eingangs genannten Art zu verbessern, bei welchem kostengünstige Nieten verwendet werden können und eine Nietverbindung hergestellt werden kann, die auch bei Über- oder Unterschreiten eines zulässigen Nietüberstandes noch eine perfekte zulässige Nietverbindung erzielt.

Zur Lösung dieser Aufgabe führen die Merkmale des Kennzeichens des Patentanspruches 1.

Bei der vorliegenden Erfindung hat sich als besonders vorteilhaft erwiesen, dass für jede Nietverbindung bzw. Bauteilpaarung aus Niet- und Bauteil ein Nietüberstand des Nietschaftes vor dem Umformprozess bzw. vor dem Verformen exakt ermittelt wird. Liegt der Nietüberstand im Toleranzbereich, so wird mit vorgewählten Umformparametern der Umformweg und die Umformzeit der Schliesskopf zur korrekten Nietverbindung verformt. Überschreitet jedoch die das Bauteil durchgreifende Niete den zulässigen Nietüberstand, so wird beim erfindungsgemässen Verfahren automatisch für die jeweilige Nietverbindung bei Ermittlung des tatsächlichen Nietüberstandes der Niet- bzw. Umformprozess kompensiert, in dem Umformweg, Umformzeit und Umformkraft verändert und angepasst werden, so dass noch eine perfekte Nietung gewährleistet werden kann. Gleiches gilt im umgekehrten Fall, sollte der tatsächlich gemessene und ermittelte Nietüberstand vor dem Umformprozess die Mindestgrenze bzw. den minimalen Nietüberstand unterschreiten, so dass dann ebenfalls Einfluss genommen wird auf die Niet- bzw. Umformparameter, wie Umformweg und Umformzeit. Bevorzugt wird automatisch nach Ermittlung jedes Nietüberstandes der Umformprozess automatisch neu bestimmt bzw. dessen Parameter werden neu ermittelt und eingestellt in Abhängigkeit der Abweichung vom geforderten Nietüberstand.

Insbesondere wird als Korrekturfaktor ein Prozentsatz des Betrages des überschreitenden oder unterschreitenden zulässigen Nietüberstandes als Korrekturfaktor für die Umformprozessparameter, wie Umformweg, Umformkraft und Umformzeit verwendet.

Dabei soll auch im Rahmen der vorliegenden Erfindung liegen, dass zur Ermittlung des tatsächlichen Nietüberstandes Messelemente ggf. auch mechanische Tastorgane verwendet werden, wobei einer davon die Basisfläche des Bauteiles abtastet und der zweite, meist direkt mit dem Nietdöpper verbunden, die Höhe der Niete beim Aufsetzen auf dieser misst, um den Nietüberstand zu ermitteln. Wichtig ist auch bei der vorliegenden Erfindung, dass die beiden Tastorgane in einer gemeinsamen Messachse liegen. Hierdurch kann mit nur einem Messkanal gemessen werden. Zudem können die Messergebnisse in Echtzeit in einer Recheneinheit errechnet werden.

Insgesamt können bei der vorliegenden Erfindung Nieten mit weiten Fertigungstoleranzen verwendet werden, um ein durchgehendes zuverlässiges Nietergebnis zu erhalten. Hierdurch können erhebliche Einsparungen im Fertigungsprozess realisiert werden, durch die Verwendung von kostengünstigeren Nieten. Zudem wird während des Fertigungsprozesses auch bei herkömmlichen Nieten eine hohe Genauigkeit, eine permanente Prozess- und Nietüberwachung gewährleistet, wobei im Umform- bzw. Nietprozess die Fehlerquote minimiert oder sogar ausgeschlossen wird.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Ansicht eines Nietes, eingesteckt in eine Öffnung eines Bauteiles vor dem Umform-, insbesondere Nietprozess;
Figur 2 eine schematisch dargestellte Ansicht auf eine Bauteilpaarung nach dem Umformprozess, insbesondere ein korrekt verformter Schliesskopf;
Figur 3 eine schematisch dargestellte Ansicht auf eine Bauteilpaarung, insbesondere auf ein Niet- und ein Bauteil bei nicht korrektem Schliesskopf und deformierter Lochleibung;
Figur 4 eine schematisch dargestellte Ansicht auf eine feherbehaftete Nietverbindung, bei zu geringem Nietüberstand und fehlerhaftem Schliesskopf;
Figur 5 eine schematisch dargestellte Ansicht eines korrekten Schliesskopfes einer Nietverbindung bei zu grossem Nietüberstand;
Figur 6 eine schematisch dargestellte Ansicht einer Nietverbindung bei zu kleinem Nietüberstand aber korrektem Schliesskopf und korrekter Nietverbindung.

Gemäss Figur 1 wird zum Herstellen einer Nietverbindung bzw. Bauteilpaarung eine Niete 1 durch eine Öffnung 2 durchgesteckt, bis ein Absatz 3 der Niete 1 an einer Lochleibung 4 des Bauteiles 5 anliegt. Ein zylinderartiger Nietschaft 1 oder ein zu verformendes Bauteil 1 durchgreift die Öffnung 2 und ragt in einem Nietüberstand U aus dem Bauteil 5 heraus. Nach dem Verformen ist der Nietschaft 1a bzw. das zu verformende Bauteil zu einem Nietkopf 6 verformt. Als Niete 1 kann, hierauf wird ausdrücklich hingewiesen, auch ein Überstand eines Bauteiles, welches durch Umformen mit einem anderen Bauteil zu verbinden ist, verstanden werden. Der Einfachheit halber, wird in der vorliegenden Anmeldung als Überstand eines Bauteiles die Formulierung Niete gewählt.

Je nach Fertigungsgenauigkeit und Toleranz des Nietes 1 ist für den Umform-, insbesondere Nietprozess von Bedeutung, dass der Nietüberstand U sich in einem Toleranzbereich des herkömmlichen Fertigungs- oder Nietprozesses bewegt. Dabei kann ein minimaler Nietüberstand Uₘᵢₙ oder ein maximaler Nietüberstand Uₘₐₓ vordefiniert werden, um bei einem herkömmlichen Umform- oder Nietprozess die Umformparameter, die Umformkraft, Umformgeschwindigkeit, Umformweg und Umformzeit fest einzustellen, um an dieser bestimmten Maschineneinstellung ein konstantes Nietergebnis zu erzielen, welches noch im zulässigen Toleranzbereich liegt. Bauteilpaarungen bzw. Nieten mit einem Nietüberstand U, die den Nietüberstand Uₘᵢₙ oder Uₘₐₓ nach oben oder nach unten überschreiten, werden als Ausschuss ausgeschieden.

Bei einem Umformprozess, insbesondere einem Nietprozess beispielsweise mittels eines hier nicht dargestellten Döppers einer Nietmaschine wird, wie es insbesondere in Figur 2 dargestellt ist, der Schliesskopf 6 geformt, so dass eine Schliesskopfhöhe H gebildet ist. Der Schliesskopf 6 ist im Bereich der Lochleibung 4 verdickt. Der Schliesskopf 6 bildet zudem einen ausreichenden Übergriff über die Lochleibung 4 bzw. Öffnung 2 bzw. Bohrung, wobei keine wesentliche Deformation des Bauteils 5 im Bereich der Lochleibung zu erkennen ist. Dieser Schliesskopf 6 ist korrekt geformt.

In dem Ausführungsbeispiel der vorliegenden Erfindung gemäss Figur 3 ist der Schliesskopf 6 nicht korrekt verformt, da die Lochleibung 4 deformiert ist. Dies kann daher rühren, dass bei einem herkömmlichen Niet- oder Umformprozess der Nietüberstand U zu gross ist und einen zulässigen Nietüberstand Uₘₐₓ überschritten wurde. Zur Erzielung einer konstanten Schliesskopfhöhe H wird bei zu hohem Nietüberstand U das Bauteil 5 bzw. Blech, insbesondere dessen Lochleibung 4 verbogen bzw. gebläht und der Absatz 3 des Nietes 1 gestaucht. Die Nietverbindung ist nicht korrekt.

Eine zweite Fehlermöglichkeit besteht darin, dass bei Unterschreiten eines Nietüberstandes U bzw. Nietüberstandes Uₘᵢₙ, wie es insbesondere in dem Ausführungsbeispiel gemäss Figur 4 aufgezeigt ist, zur Erzielung eines korrekten Schliesskopfes 6 bei konstanter Schliesskopfhöhe H zu wenig Material für den Schliesskopf 6 beim Umformen vorhanden ist, so dass kein genügender Übergriff des Schliesskopfes 6 über die Lochleibung 4 bzw. Öffnung 2 erzielt wird und zusätzlich innerhalb der Öffnung 2 kein Stauchen bzw. Anpressen des Nietes 1 gewährleistet ist, so dass keine ausreichende Nietverbindung entsteht.

In dem Ausführungsbeispiel der vorliegenden Erfindung gemäss Figur 5 ist aufgezeigt, dass bei der Durchführung des erfindungsgemässen Verfahrens durch die tatsächliche Bestimmung des Nietüberstandes für jede Nietung bzw. für jede Bauteilpaarung vor der Nietung durch entsprechende Tast oder Messorgane, die am Döpper oder an der Spindel einer Nietmaschine angebracht sein können, ein exakter Nietüberstand U zunächst vor dem Nietbeginn ermittelt wird.

Dann wird automatisch bei dem vorliegenden erfindungsgemässen Verfahren aufgrund des Nietüberstandes zur Erzielung einer spezifizierten und korrekten Nietverbindung der Umformweg, die Umformzeit, Umformkraft etc. über die jeweilige Nietverbindung bzw. für den tatsächlich bestehenden Nietüberstand in der Umformmaschine bzw. in der Nietmaschine automatisch eingestellt bzw. angepasst.

Ist beispielsweise der Nietüberstand U um einen Betrag X zu gross, wie es insbesondere in Figur 5 aufgezeigt ist, steuert die Umform- oder Nietmaschine auf eine neue Schliesskopfhöhe H, die um einen bestimmten Prozentsatz des Fehlers X, um welche der Nietüberstand U zu gross ist, an, d.h., es wird um einen wählbaren Prozentsatz X weniger tief genietet, als bei einem herkömmlichen Verfahren. Hierdurch entsteht ein Mehrvolumen an Nietüberstand, welches sich im höheren Schliesskopfraum befindet. Hierdurch wird gewährleistet, dass die Funktion und eine korrekte Nietung erhalten bleibt. D.h., es kann eine Niete verwendet werden, die einen beliebigen Nietüberstand besitzt, der über den maximalen Nietüberstand Uₘₐₓ hinausgeht, um noch eine perfekte Nietung zu gewährleisten bzw. durchzuführen.

Dies setzt allerdings voraus, dass der tatsächlich bestehende, für die jeweilige Nietverbindung gegebene Nietüberstand U exakt ermittelt wird und anhand der Abweichung vom Sollmass des vorgegebenen Nietüberstandes hierdurch der Nietprozess automatisch, was die Umformparameter, wie Umformweg, Umformzeit, Umformkraft etc. betrifft, angepasst werden.

In dem Ausführungsbeispiel der vorliegenden Erfindung gemäss Figur 6 ist angedeutet, dass der Nietüberstand U um einen Betrag X der Niete 1 zu klein ist, wobei dann nach Ermittlung des tatsächlichen Nietüberstandes U die Umformmaschine, insbesondere die Nietmaschine auf eine neue Schliesskopfhöhe H steuert, die um einen bestimmten Prozentsatz des Betrages bzw. Fehlers X verringert worden ist, d.h., es wird um einen bestimmten Prozentsatz tiefer genietet, der abhängig von dem Betrag X des zu kleinen bzw. zu geringen Nietüberstandes U. Ebenfalls wird der Nietüberstand U bzw. der tatsächliche Nietüberstand ermittelt und anschliessend wird automatisch Einfluss genommen auf eine neue, zu verfahrende bzw. zu nietende Schliesskopfhöhe mit entsprechender automatischen Anpassung von Umformzeit- und Umformweg bzw. Nietzeit und Nietweg. Hierdurch wird gewährleistet, dass bei einem zu geringen Nietüberstand, der ein Nietüberstand U unterschreitet, dennoch eine korrekte Nietverbindung hergestellt werden kann, so dass der Schliesskopf ausreichenden Übergriff über die Bohrung bzw. Lochung besitzt, ohne das Bauteil bzw. die Lochleibung zu verformen oder zu beschädigen. Die Funktionsweise bleibt bei korrekter Nietung erhalten.

Hierdurch ergibt sich folgender Vorteil bei der vorliegenden Erfindung, dass auch ausserhalb des Toleranzbereiches liegende Nieten zur Herstellung einer korrekten Nietverbindung verwendet werden können. Hierdurch kann auf wesentlich kostengünstigere Nieten beim Umformen bzw. Nietprozess zurückgegriffen werden. Die Fehlerquote ist verringert, die Nietverbindung optimiert und verbessert. Hierdurch werden Fertigungskosten ebenfalls eingespart.

**Positionszahlenliste**

| | | | | | |
|---|---|---|---|---|---|
| 1 | Niete | 34 | | 67 | |
| 2 | Öffnung | 35 | | 68 | |
| 3 | Absatz | 36 | | 69 | |
| 4 | Lochleibung | 37 | | 70 | |
| 5 | Bauteil | 38 | | 71 | |
| 6 | Schliesskopf | 39 | | 72 | |
| 7 | | 40 | | 73 | |
| 8 | | 41 | | 74 | |
| 9 | | 42 | | 75 | |
| 10 | | 43 | | 76 | |
| 11 | | 44 | | 77 | |
| 12 | | 45 | | 78 | |
| 13 | | 46 | | 79 | |
| 14 | | 47 | | | |
| 15 | | 48 | | | |
| 16 | | 49 | | U | Nietüberstand |
| 17 | | 50 | | Uₘᵢₙ | Nietüberstand |
| 18 | | 51 | | Uₘₐₓ | Nietüberstand |
| 19 | | 52 | | | |
| 20 | | 53 | | H | Schliesskopfhöhe |
| 21 | | 54 | | | |
| 22 | | 55 | | X | Betrag |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Verbinden von Bauteilen (5), bei welchem wenigstens eine Niete (1) zumindest ein Bauteil (5) durchgreift und mittels einer Umformmaschine ein Schliesskopf (6) der Niete (1) oder einem beliebigen Formteil (1) angeformt wird, wobei
vor dem Verformen des Schliesskopfes (6) oder des beliebigen Formteiles (1) der Nietüberstand (U) ermittelt wird, und Abweichungen des Nietüberstandes (U) von einer zulässigen Grösse durch automatische Anpassung der Prozessgrössen, wie beispielsweise Umformzeit, Umformkraft oder Umformweg automatisch kompensiert werden, **dadurch gekennzeichnet, dass** ein minimaler Nietüberstand U min. oder ein maximaler Nietüberstand U max. vordefiniert werden, um einen Toleranzbereich des Nietüberstandes U zu schaffen, wobei die Nieten bspw. Bauteilpaarungen bei Überschreiten des Nietüberstandes U min. oder U max. nach oben oder nach unten, als Ausschuss ausgeschieden werden.

2. Verfahren nach Anspruch 1, **dadurch gekennzeichnet, dass** zur Nietüberstandsmessung zumindest ein Messelement, insbesondere zwei Tastorgane verwendet werden, wobei als eines der Messelemente ein Nietdöpper verwendet oder dort befestigt wird.

3. Verfahren nach wenigstens einem der Ansprüche 1 bis 2, **dadurch gekennzeichnet, dass** aus den Messwerten des zumindest einen Messelementes in einer Recheneinheit der Nietüberstand (U) berechnet wird.

4. Verfahren nach Anspruch 3, **dadurch gekennzeichnet, dass** in der Recheneinheit nach Ermittlung des Nietüberstandes (U) eine Korrekturgrösse für den Umformprozess, insbesondere für die Nietprozessparameter zur Bestimmung von Umformweg, Umformzeit und Umformkraft für jede Nietung jeweils neu berechnet wird.

5. Verfahren nach wenigstens einem der Ansprüche 3 bis 4, **dadurch gekennzeichnet, dass** die Recheneinheit den Nietüberstand (U) in Echtzeit berechnet.

6. Verfahren nach wenigstens einem der Ansprüche 1 bis 5, **dadurch gekennzeichnet, dass** zwei Messelemente, insbesondere zwei Tastorgane verwendet werden, welche in einer gemeinsamen Messachse liegen, wobei diese an einer Nietspindel, die den Nietdöpper trägt und den Niethub verfährt, angekoppelt werden.

7. Verfahren nach Anspruch 6, **dadurch gekennzeichnet, dass** das zweite Messelement, insbesondere Tastorgan beim Überfahren ein Signal an die Recheneinheit übermittelt und den Messwert auf der Messachse des ersten Tastorganges ablegt und abspeichert.

8. Verfahren nach wenigstens einem der Ansprüche 1 bis 7, **dadurch gekennzeichnet, dass** der mittels zwei Messelementen aus zwei Messwerten ermittelte Nietüberstand (U), der gleichen Messachse nicht zwangsweise dem realen Mass des Werkstückes oder des klarzustellenden Wertes entspricht, sondern einen Offset gegenüber dem programmierten oder darzustellenden Nenn-Wertes haben kann.

9. Verfahren nach wenigstens einem der Ansprüche 1 bis 8, **dadurch gekennzeichnet, dass** nach der Ermittlung des Überstandes (U) der ermittelten Bauteilpaarung ein Nietbeginn sowie ein Umformweg und eine Umformzeit in Abhängigkeit der Änderung des Nietüberstandes zum IstWert für jede durchzuführende Nietung kompensiert und angepasst wird.

10. Verfahren nach wenigstens einem der Ansprüche 1 bis 9, **dadurch gekennzeichnet, dass** vor jedem Umformprozess, insbesondere vor jedem Nietprozess automatisch eine Kompensation von Bauteilpaarungen, insbesondere die Ermittlung des Nietüberstandes erfolgt und automatisch eine Anpassung der Prozessparameter der Niet- und/oder Umformmaschine bezüglich der zu leistenden Umformarbeit, Umformzeit und Umformweg in Abhängigkeit des abweichenden Betrages (X) vom zulässigen und vorgesehenen Nietüberstand (U) erfolgt.

## Claims

1. A method of connecting components (5), in which at least one rivet (1) passes through at least one component (5) and a closure head (6) is formed integrally on the rivet (1) or a desired shaped part (1) by means of a shaping machine, wherein the rivet projection (**U**) is determined before the deformation of the closure head (6) or the desired shaped part (1), and deviations of the rivet projection (**U**) from a permissible size are automatically compensated by automatic adaptation of the process variables, such as for example the shaping time, the shaping force or the shaping path, **characterized in that** a minimum rivet projection **U min**. or a maximum rivet projection **U max.** are pre-defined in order to produce a tolerance range of the rivet projection **U**, wherein the rivets, for example pairing of components, are removed upwards or downwards as scrap when the rivet projection **U min**. or **U max**. is exceeded.

2. A method according to Claim 1, **characterized in that** at least one measuring element, in particular two sensing members, are used for measuring the rivet projection, wherein a snap die is used as one of the measuring elements or is fastened there.

3. A method according to at least one of Claims 1 to 2, **characterized in that** the rivet projection (**U**) is calculated from the measurement values of the at least one measuring element in a calculating unit.

4. A method according to Claim 3, **characterized in that** after the rivet projection (**U**) has been determined a correction variable for the shaping process, in particular for the riveting process parameters, is calculated anew in each case in the calculating unit in order to determine the shaping path, the shaping time and the shaping force for each riveting.

5. A method according to at least one of Claims 3 to 4, **characterized in that** the calculating unit calculates the rivet projection (**U**) in real time.

6. A method according to at least one of Claims 1 to 5, **characterized in that** two measuring elements, in particular two sensing members, are used, which are situated on a common measurement axis, wherein the said measuring elements are coupled to a riveting spindle which carries the snap die and performs the riveting stroke.

7. A method according to Claim 6, **characterized in that**, when crossing, the second measuring element, in particular sensing member, transmits a signal to the calculating unit and deposits and stores the measurement value on the measurement axis of the first sensing member.

8. A method according to at least one of Claims 1 to 7, **characterized in that** the rivet projection (**U**) - determined from two measurement values by means of two measuring elements - of the same measurement axis does not necessarily correspond to the actual dimension of the workpiece or of the value to be clarified, but can have an offset with respect to the nominal value which is programmed or is to be represented.

9. A method according to at least one of Claims 1 to 8, **characterized in that** after the projection (**U**) of the determined component pairing has been determined a riveting start and a shaping path and a shaping time are compensated and adapted in a manner dependent upon the change in the rivet projection with respect to the actual value for each riveting to be carried out.

10. A method according to at least one of Claims 1 to 9, **characterized in that** before each shaping procedure, in particular before each riveting procedure, a compensation of component pairings, in particular the determination of the rivet projection, is carried out automatically, and an adaptation of the process parameters of the riveting and/or shaping machine takes place automatically with respect to the shaping work to be performed, the shaping time and the shaping path in a manner dependent upon the amount (**X**) deviating from the rivet projection (**U**) which is permissible and provided for.

## Revendications

1. Procédé pour assembler des composants (5), dans lequel au moins un rivet (1) traverse au moins un composant (5) et une tête de fermeture (6) est formée, au moyen d'une machine de transformation, sur le rivet (1) ou sur une pièce moulée quelconque (1),
avant la déformation de la tête de fermeture (6) ou de la pièce moulée quelconque (1) étant déterminée la saillie de rivet (U), et les écarts de saillie de rivet (U) par rapport à une grandeur admissible étant compensés automatiquement par une adaptation automatique des grandeurs de processus, telles que par exemple le temps de transformation, la force de transformation ou un trajet de transformation,
**caractérisé par le fait qu'**une saillie de rivet minimale U min. ou une saillie de rivet maximale U max. sont prédéfinies pour créer une plage de tolérances de la saillie de rivet U, les rivets, par exemple les assemblages de deux composants, étant éliminés comme rebuts en cas de dépassement de la saillie de rivet U min. ou U max. vers le haut ou vers le bas.

2. Procédé selon la revendication 1, **caractérisé par le fait qu'**il est utilisé, pour la mesure de la saillie de rivet, au moins un élément de mesure, en particulier deux organes palpeurs, comme l'un des éléments de mesure étant utilisée ou y fixée une bouterolle.

3. Procédé selon au moins l'une des revendications 1 à 2, **caractérisé par le fait qu'**à partir des valeurs de mesure de l'au moins un élément de mesure est calculée, dans une unité de calcul, la saillie de rivet (U).

4. Procédé selon la revendication 3, **caractérisé par le fait que** dans l'unité de calcul est chaque fois recalculé, après détermination de la saillie de rivet (U), une grandeur de correction pour le processus de transformation, en particulier pour les paramètres de processus de transformation pour déterminer le trajet de transformation, le temps de transformation et la force de transformation.

5. Procédé selon au moins l'une des revendications 3 à 5, **caractérisé par le fait que** l'unité de calcul calcule la saillie de rivet (U) en temps réel.

6. Procédé selon au moins l'une des revendications 1 à 5, **caractérisé par le fait qu'**il est utilisé deux éléments de mesure, en particulier deux organes palpeurs, qui se situent sur un axe de mesure commun, ces derniers étant couplés à une broche de rivetage qui porte la bouterolle et établit la course de rivetage.

7. Procédé selon la revendication 7, **caractérisé par le fait que** le deuxième élément de mesure, en particulier organe palpeur, transmet, lors du passage, un signal à l'unité de calcul, et enregistre et mémorise la valeur de mesure sur l'axe de mesure du premier organe palpeur.

8. Procédé selon au moins l'une des revendications 1 à 7, **caractérisé par le fait que** la saillie de rivet (U) déterminée, à l'aide de deux éléments de mesure, à partir de deux valeurs de mesure, du même axe de mesure ne correspond pas forcément à la mesure réelle de la pièce ou de la valeur à mettre à disposition, mais peut avoir un décalage par rapport à la valeur nominale programmée ou à représenter.

9. Procédé selon au moins l'une des revendications 1 à 8, **caractérisé par le fait que**, après détermination de la saillie de rivet (U) de la l'assemblage de la paire de composants déterminée, un début de rivetage ainsi qu'un trajet de rivetage et un temps de transformation sont compensés et adaptés en fonction de la variation de la saillie de rivet par rapport à la valeur réelle pour chaque rivetage à réaliser.

10. Procédé selon au moins l'une des revendications 1 à 9, **caractérisé par le fait qu'**avant chaque processus de transformation, en particulier avant chaque processus de rivetage, a lieu automatiquement une compensation de l'assemblage par paire de composants, en particulier la détermination de la saillie de rivet, et a lieu automatiquement une adaptation des paramètres de procédé de la machine à riveter et/ou à transformer au travail de transformation à réaliser, au temps de transformation et au trajet de transformation en fonction de la quantité d'écart (X) par rapport à la saillie de rivet (U) admissible et prévue.
